# EUROPÄISCHE PATENTSCHRIFT

(11) **EP 0 407 334 B1**
(45) Veröffentlichungstag und Bekanntmachung des Hinweises auf die Patenterteilung: **29.09.1993**
(21) Anmeldenummer: 90810415.1
(22) Anmeldetag: 08.06.1990
(51) Int. Cl.: D03C 9/00

(54) **Webmaschine mit schwenkbarem Kupplungselement für Webschäfte**
Loom with pivoting coupling element for shafts
Métier à tisser avec élément de couplage pivotant pour cadres

(30) Priorität: 07.07.1989 CH 2545/89
(43) Veröffentlichungstag der Anmeldung: 09.01.1991
(73) Patentinhaber: SULZER RÜTI AG, CH-8630 Rüti (CH)
(72) Erfinder: Peter, Hans, CH-8404 Winterthur (CH)
(74) Vertreter: Hammer, Bruno, Dr.

(56) Entgegenhaltungen:
- EP-A- 0 242 668
- DE-A- 2 656 380
- DE-A- 3 006 363
- DE-C- 3 541 042

## Beschreibung

Die Erfindung betrifft eine Webmaschine gemäss dem Oberbegriff des Anspruchs 1.

Die deutsche Offenlegungsschrift 30 06 363 (Egelhaaf) beschreibt eine Vorrichtung, wobei zwei Kupplungselemente an einem Kupplungsteil des Schafttriebes durch einen Exzenter auseinandergedrückt werden können, wenn der Webschaft mit seinem Kupplungsteil zwischen beide Kupplungselemente eingeschoben werden soll. Nach dem Einschieben des schaftseitigen Kupplungsteils in das Kupplungsteil des Schafttriebes wird der Exzenter ausser Eingriff von den Kupplungselementen gebracht, so dass diese mit Vorsprüngen in entsprechende Rücksprünge des Kupplungsteils am Webschaft eingreifen können. In der erwähnten DOS sind auch Ausführungsformen mit nur einem einzigen Kupplungselement beschrieben. Die Vorrichtung hat den Nachteil, dass das schafttriebsseitige Kupplungsteil sehr voluminös ausgeführt ist, da in seinem Inneren die Kupplungelemente bzw. das Kupplungselement, das Betätigungswerkzeug und das Kupplungsteil des Webschafts Platz haben müssen.

Im Zuge der Weiterentwicklung von Webmaschinen ist man bestrebt, die bewegten Massen möglichst klein zu halten, damit höhere Betriebsdrehzahlen erreicht werden können.

Es ist Aufgabe der vorliegenden Erfindung, eine Webmaschine zu schaffen, bei der die Kupplungsteile besonders massenarm ausgeführt sind und der Webschaft in einer Vertikalbewegung in das schafttriebsseitige Kupplungsteil eingeführt werden kann.

Diese Aufgabe wird erfindungsgemäss dadurch gelöst, dass der Lagerpunkt des Kupplungselementes an dem betreffenden Kupplungsteil getrennt von den Auflageflächen an demselben Kupplungsteil angeordnet ist, dass das Kupplungselement Eingriffsflächen jeweils für die Auflageflächen des schafttriebseitigen Kupplungsteiles sowie für die Auflageflächen des schaftseitigen Kupplungsteils aufweist, wobei diese Eingriffsflächen örtlich getrennt im Umkreis von der Lagerfläche beim zentralen Lagerpunkt des Kupplungselenentes am Kupplungsteil angeordnet sind und dass der schaftseitige Kupplungsteil in den schafttriebseitigen Kupplungsteil einschiebbar ist, derart, dass im gekuppelten Zustand das Kupplungselement die übereinandergeschobenen Kupplungsteile umschliesst.

Diese Bauart erlaubt es, die Kupplungsteile sehr schlank auszuführen, womit die erwünschte Massenreduktion erreicht wird.

Die Erfindung wird im folgenden anhand der Figuren näher beschrieben. Es zeigen
Figur 1 eine Ansicht der Kupplungsteile vor dem Einkuppeln bzw. nach dem Auskuppeln, teilweise geschnitten
Figur 2 eine perspektivische Darstellung der wichtigsten Elemente gemäss Figur 1
Figur 3 eine Ansicht der Kupplungsteile im gekuppelten Zustand.
Figur 3a ein Detail des Kupplungselementes
Figur 3b eine Seitenansicht der Anordnung gemäss Figur 3
Figur 4 eine perspektivische schematische Darstellung des Betätigungswerkzeuges
Figur 5 einen schematischen Ueberblick der Anordnung gemäss der Erfindung

In Figur 1 ist unten am Webschaft 1 über einem Träger 15 ein Paar Laschen 11, 11' befestigt, welche einen Bolzen 12 tragen, auf welchem sich das schaftseitige Kupplungsteil 10 befindet. Es weist unten eine Aussparung 10' sowie eine Tasche 14 mit Auflageflächen 14' und 14'' auf. Das Kupplungsteil 10 kann mit dem Webschaft 1 gemäss Richtung des Pfeils A senkrecht in das Kupplungselement 3 eingefahren werden. Das Kupplungselement besteht aus zwei Kupplungskeilen 31 und 31', welche von zwei Deckplatten 30 und 30' zusammengehalten werden. In Figur 1 ist nur die hintere Deckplatte 30 zu sehen, da das Kupplungselement 3 im Schnitt ohne vordere Deckplatte 30' gezeichnet ist. Die Kupplungskeile 30, 31 sind mit den Deckplatten 30, 30' fest verbunden, z.B. durch Buckelschwiessung an den Verbindungsstellen 32. Die Platten 30 und 30' sind kreisrund, wobei jeweils ausserhalb der Kupplungskeile 31, 31' Segmente abgeschnitten sind, und haben eine zentrale Bohrung, welche eine Lagerfläche 27 auf einem Bolzen 23 bildet. Der Bolzen 23 sitzt in einer Bohrung eines Vorsprungs 20' am schafttriebseitigen Kupplungsteil 20. Der Lagerpunkt 26 des Kupplungselements 3 am unteren Kupplungsteil 20 ist also der Drehpunkt des Kupplungselements 3. Es kann durch ein Betätigungswerkzeug 5 in verschiedene Positionen gebracht werden. In Figur 1 ist das Betätigungswerkzeug 5 in Richtung des Pfeiles C gegen den Uhrzeigersinn verschwenkt worden, wobei sich das untere Kupplungsteil 20 in Offenstellung befindet. Unten am Kupplungsteil 20 ist eine Stossstange 21, welche die Hubbewegungen des Schafttriebs gemäss Figur 5 zum Schaft überträgt. Die Kupplungskeile 31 bzw. 31' haben Eingriffsflächen 35, 36 bzw. 35', 36', mit welchen sie mit Auflageflächen 14', 14'' nach Einfahren des oberen Kupplungsteils 20 im Eingriff sind. Das wird durch eine Bewegung des Betätigungswerkzeugs 5 gemäss Pfeil B in Schliesstellung gebracht.

Zur deutlicheren Darstellung ist in Figur 2 die Situation gemäss Figur 1 nochmals perspektivisch dargestellt, wobei nur die hintere Platte 30 des Kupplungselements 3, welche deckungsgleich mit der vorderen nicht gezeichneten Platte 30' ist, zu sehen ist. Ebenso ist nur die hintere Lasche 11, welche deckungsgleich mit einer vorderen Lasche 11' ist, gezeichnet, welche einerseits am Träger 15, der mit dem Schaft 1 verbunden ist, befestigt ist, andererseits den Bolzen 12 trägt.

In Figur 3 sind die Kupplungsteile 10 und 20 sowie das Kupplungselement 3 im geschlossenen Zustand gezeichnet. Eine Schnappkupplung 33 gemäss Figur 3a greift im geschlossenen Zustand der Kupplungsteile 10 und 20 über die Stosstange 21, wodurch die Betriebsstellung der Kupplung gesichert ist. In der Betriebsstellung wird das Betätigungswerkzeug 5 so verschwenkt, dass die Rolle 51' des Betätigungswerkzeugs 5 in der strichpunktierten Lage in Figur 3 ist. Figur 3b stellt eine Seitenansicht der Anordnung dar, wobei insbesondere die Laschen 11 und 11' zu sehen sind, welche das schaftseitige Kupplungselement 10 tragen, sowie die Platten 30 und 30', welche die Kupplungskeile 31 und 31' zusammenhalten. Die ganze Anordnung ist sehr schlank ausgeführt, da in einer Webmaschine bis zu etwa 20 Schäfte nebeneinander angeordnet sein müssen.

In Figur 4 wird das Betätigungswerkzeug 5 schematisch dargestellt. Es besteht im wesentlichen aus einer Antriebswelle 53, welche mit einem pneumatischen Stellantrieb 55 verbunden ist, einer Kurbelwange 54, welche mit der Antriebswelle 53 drehfest verbunden ist, sowie Achsen 52 und 52', welche Rollen 51, 51' tragen. Mittels des Stellantriebs 55 kann das Betätigungswerkzeug 5 in Richtung der Pfeile B, C verschwenkt werden. Die Leitungen 56, 56' dienen zur Zufuhr von Druckluft.

Nachdem beim Artikelwechsel in der Webmaschine die Schäfte 1 gemäss Figur 5 durch ein Hubgerät in die Webmaschine eingesetzt worden ist, muss der Weber zum Ankuppeln der Schäfte lediglich einen Befehl in das Steuergerät 6 der nicht gezeichneten Webmaschine eingeben, damit der Stellantrieb 55 das Betätigungswerkzeug 5 in Schliessstellung verschwenkt. Somit sind sämtliche eingelegten Schäfte 1 mit den Stossstangen 21 des Schafttriebs 2 gekoppelt. Die Stossstangen 21 sind über Winkelhebel 22 mit Schubstangen 25 des Schafttriebes verbunden, welche ihrerseits von der nicht gezeichneten Schaftmaschine der Webmaschine betätigt werden.

Wie aus der Figur 3 hervorgeht, werden Zugkräfte in der Stossstange 21 von einem Kupplungsteil 10 auf das andere Kupplungsteil 20 mittels des Kupplungselements 3 an den Eingriffsflächen 36 und 36' übertragen, während Stosskräfte von einem Kupplungsteil 10 auf das andere Kupplungsteil 20 im Bereich der Aussparung 10 bzw. des Vorsprunges 20' übertragen werden.

## Patentansprüche

1. Webmaschine mit Webschäften (1), mit einem mehrere Antriebsstränge (21, 22, 25) aufweisenden Schafttrieb (2), mit je einem Kupplungsteil (10, 20) auf der Seite eines Schafts und des Schafttriebs in jedem einzelnen Arbeitsstrang, und mit einem schwenkbaren Kupplungselement (3), das beide Kupplungsteile (10, 20) verbindet, wobei das Kupplungselement (3) schwenkbar an einem der Kupplungsteile (20) befestigt ist, wobei Auflageflächen (14', 14'' bzw. 24', 24'') zum Eingriff mit dem Kupplungselement an den Kupplungsteilen (10, 20) auf der Schaftseite und auf der Schafttriebseite vorgesehen sind und wobei zusätzlich ein schwenkbares Betätigungswerkzeug (5) für das Kupplungselement (3) vorgesehen ist, dadurch gekennzeichnet, dass der Lagerpunkt (26) des Kupplungselementes (3) an dem betreffenden Kupplungsteil (20) getrennt von den Auflageflächen (24', 24'') an demselben Kupplungsteil (20) angeordnet ist, dass das Kupplungselement (3) Eingriffsflächen (36', 35', 36, 35) jeweils für die Auflageflächen (24', 24'') des schafttriebseitigen Kupplungsteiles (20) sowie für die Auflageflächen (14', 14'') des schaftseitigen Kupplungsteils (10) aufweist, wobei diese Eingriffsflächen (14', 14'',24', 24'') örtlich getrennt im Umkreis von der Lagerfläche (27) beim zentralen Lagerpunkt (26) des Kupplungselementes (3) am Kupplungsteil (20) angeordnet sind und dass der schaftseitige Kupplungsteil (10) in den schafttriebseitigen Kupplungsteil (20) einschiebbar ist, derart, dass im gekuppelten Zustand das Kupplungselement (3) die übereinandergeschobenen Kupplungsteile (10, 20) umschliesst.

2. Webmaschine nach Anspruch 1, dadurch gekennzeichnet, dass das Kupplungselement aus Kupplungskeilen (31, 31') jeweils für ein Kupplungsteil (10, 20) gebildet wird wobei diese Kupplungskeile (31, 31') durch Platten (30, 30') zusammengehalten werden, welche mittels eines Bolzens (23) im Vorsprung (20') des schafttriebsseitigen Kupplungsteils (20) gelagert sind.

3. Webmaschine nach Anspruch 1 oder 2, dadurch gekennzeichnet, dass zur Betätigung des Kupplungselementes (3) drehbare Rollen (51, 51') zum Eingriff mit den Kupplungskeilen (31', 31) vorgesehen sind, welche über eine Achse (52, 52'), eine Kurbelwange (54) und eine Antriebswelle (53) mit einem Stellantrieb (55) verbunden sind und insgesamt das Betätigungswerkzeug (5) bilden.

4. Webmaschine nach Anspruch 1 oder 2, dadurch gekennzeichnet, dass das Kupplungsteil (10) eine Aussparung (10') und das das andere Kupplungsteil (20) einen der Aussparung angepassten Vorsprung (20') aufweist.

5. Webmaschine nach Anspruch 1 oder 2, dadurch gekennzeichnet, dass auf der Aussenseite der Kupplungsteile (10, 20) Rücksprünge (24, 24) sind, und dass das Kupplungselement (3) auf der Innenseite den Rücksprüngen angepassten Eingriffsflächen (35, 35') und (36, 36') aufweist.

## Claims

1. A loom having heddle frames (1), there being provided: a shaft drive (2) having a number of drive lines (21, 22, 25); coupling members (10, 20) disposed one on the heddle frame side and the other on the shaft drive side in each individual drive line; and a pivotable coupling element (3) which connects the two coupling members (10, 20), the coupling element (3) being pivotally mounted on one of the coupling members (20), contact surfaces (14', 14'' and 24', 24'' respectively) engageable with the coupling element being provided on the coupling member (10) on the heddle frame side and on the coupling member (20) on the shaft drive side, a pivotable actuating mechanism (5) for the coupling element (3) also being provided, characterised in that the fulcrum (26) of the coupling element (3) on the particular coupling member (20) concerned is disposed apart from the contact surfaces (24', 24'') on the same coupling member (20), the coupling element (3) has engagement surfaces (36', 35', 36, 35) for the respective contact surfaces (24', 24'') of the coupling member (20) on the shaft drive side and for the contact surfaces (14', 14'') of the coupling member (10) on the heddle frame side, the engagement surfaces (14', 14'', 24', 24'') being disposed physically apart within the radius of the bearing surface (27) at the central fulcrum (26) of the coupling element (3) on the coupling member (20), and the coupling member (10) on the heddle frame side can be so introduced into the coupling member (20) on the shaft drive side that in the coupled-together state the coupling element (3) extends around the coupling members (10, 20) which have been pushed one over the other

2. A loom according to claim 1, characterised in that the coupling element (3) is embodied by coupling wedges (31, 31') for the respective coupling members (10, 20) which coupling wedges (31, 31') are held together by plates (30, 30') mounted by means of a pin (23) in the projection (20') of the coupling member (20) on the shaft drive side.

3. A loom according to claim 1 or 2, characterised in that to actuate the coupling element (3) rotatable rollers (51, 51') engageable with the coupling wedges (31', 31) are provided, which wedges are connected by way of a spindle (52, 52'), a crank web (54) and a drive shaft (53) to an adjusting drive (55) and together form the actuating tool (5).

4. A loom according to claim 1 or 2, characterised in that the coupling member (10) is provided with a recess (10') and in that the other coupling member (20) has a projection (20') adapted to the recess (10').

5. A loom according to claim 1 or 2, characterised in that recesses (24, 24) are present on the outside of the coupling members (10, 20) and in that the coupling element (3) has on the inside engagement surfaces (35, 35') and 36, 36') adapted to the recesses (24, 24).

## Revendications

1. Machine à tisser équipée de lames (1) et comprenant une commande (2) des lames comportant plusieurs trains d'entraînement (21, 22, 25), ladite machine comprenant une pièce d'accouplement (10, 20) d'une part sur le côté d'une lame et d'autre part sur le côté de la commande de la lame dans chaque train individuel de travail, ainsi qu'un élément pivotant d'accouplement (3) qui relie les deux pièces d'accouplement (10, 20), l'élément d'accouplement (3) étant monté pivotant sur l'une (20) des pièces d'accouplement, des surfaces d'appui (14', 14'' ainsi que 24', 24'') étant prévues pour l'entrée en prise avec l'élément d'accouplement sur les pièces d'accouplement (10, 20) sur le côté lame et sur le côté commande de la lame et de plus un outil pivotant d'actionnement (5) étant prévu pour l'élément d'accouplement (3), caractérisée en ce que le point de montage (26) de l'élément d'accouplement (3) est disposé sur la pièce concernée d'accouplement (20) de manière à être séparé des surfaces d'appui (24', 24'') de la même pièce d'accouplement (20), en ce que l'élément d'accouplement (3) comporte des surfaces d'entrée en prise (36',35', 36, 35) d'une part avec les surfaces d'appui (24', 24'') de la pièce d'accouplement (20) côté commande de la lame et d'autre part avec les surfaces d'appui (14', 14'') de la pièce d'accouplement (10) côté lame, ces surfaces d'entrée en prise (14', 14'', 24', 24'') étant localement séparées dans un rayon de la surface de montage (27) située au point central de montage (26) de l'élément d'accouplement (3) sur la pièce d'accouplement (20), et en ce que la pièce d'accouplement (10) côté lame peut être introduite dans la pièce d'accouplement (20) côté commande de la lame de manière qu'à l'état d'accouplement, l'élément d'accouplement (3) enveloppe les pièces d'accouplement (10, 20) poussées l'une sur l'autre.

2. Machine à tisser selon la revendication 1, caractérisée en ce que l'élément d'accouplement est formé de coins d'accouplement (31, 31') dont chacun est destiné à une pièce d'accouplement (10, 20), ces coins d'accouplement (31, 31') étant assemblés par des plaques (30, 30') qui sont montées au moyen d'un goujon (23) dans une protubérance (20') de la pièce d'accouplement (20) côté commande de la lame.

3. Machine à tisser selon la revendication 1 ou 2, caractérisée en ce que, pour l'actionnement de l'élément d'accouplement (3), des rouleaux rotatifs (51, 51') sont prévus pour l'entrée en prise avec les coins d'accouplement (31', 31), ces rouleaux étant reliés par un axe (52, 52'), par un flasque de manivelle (54) et par un arbre d'entraînement (53) à une commande de positionnement (55) et formant ensemble avec ces organes l'outil d'actionnement (5).

4. Machine à tisser selon la revendication 1 ou 2, caractérisée en ce que la pièce d'accouplement (10) comporte une échancrure (10') et l'autre pièce d'accouplement (20) comporte une protubérance (20') adaptée à l'échancrure.

5. Machine à tisser selon la revendication 1 ou 2, caractérisée en ce que le côté extérieur des pièces d'accouplement (10, 20) comporte des creux (24, 24) et en ce que l'élément d'accouplement (3) comporte sur le côté intérieur des surfaces d'entrée en prise (35, 35') et (36, 36') complémentaires des creux.
